# FASCICULE DE BREVET EUROPEEN

(11) **EP 2 895 386 B1**
(45) Date de publication et mention de la délivrance du brevet: **15.03.2017**
(21) Numéro de dépôt: 13805437.4
(22) Date de dépôt: 18.10.2013
(51) Int. Cl.: B63H 9/06, B63B 15/02, B63B 15/00, B63B 39/06, B63B 41/00

(54) **VOILIER DE CHARGE ROULIER**
RORO SEGELSCHIFF
RORO SAILING VESSEL

(43) Date de publication de la demande: 22.07.2015
(73) Titulaire: Pery, Michel, 64122 Urrugne (FR); Zanuttini, Jean, 07600 Saint-Andéol-de-Vals (FR); Neveu, Alain, Montreal, Québec H2V 3H7 (CA); Gavoty, Eric, 75006 Paris (FR); Videau, Philippe, Nantes 44000 (FR); Cortes, Florian, 11100 Coursan (FR); Petit, Antonin, 29100 Douarnenez (FR); Simonet, Adrien, 13004 Marseille (FR); Vidal, Jean-Jacqus, 30190 Boucoiran (FR)
(72) Inventeur: PERY, Michel, 64122 Urrugne (FR); ZANUTTINI, Jean, F-07600 Saint-Andéol-de-Vals (FR); NEVEU, Alain, Montreal, Québec H2V 3H7 (CA)
(74) Mandataire: Ipside
(86) Numéro de dépôt international: PCT/FR2013/052500
(87) Numéro de publication internationale: WO 2014/060710

(56) Documents cités:
- EP-A1- 1 180 478
- DE-C- 66 537
- DE-U1- 9 104 627
- FR-A1- 2 499 932
- FR-A1- 2 833 924
- GB-A- 2 389 093
- NL-C2- 1 031 707

## Description

L'invention concerne un voilier de charge roulier. L'invention concerne principalement, mais non exclusivement, le domaine de la marine marchande, plus particulièrement celui du transport de marchandises.

L'utilisation de la voile ou plus généralement du vent comme mode de propulsion d'appoint ou principal pour des navires de tonnage élevé, tels que des cargos, est envisagée du fait de l'augmentation du prix des carburants fossiles et de la recherche de la réduction des émissions de gaz à effet de serre. Ainsi, à des fins d'économie la vitesse moyenne des navires marchands a été réduite de 40 % en 5 ans bien que les coûts de transport aient augmenté. Parallèlement, la mondialisation de l'économie accroît le volume des échanges intercontinentaux et le besoin en termes de transport maritime.

Les tentatives d'adapter la propulsion éolienne à des navires modernes de tonnage moyen ou élevé sont anciennes mais très peu développées d'un point de vue pratique. Les gréements utilisés à cette fin comprennent des gréements à mâts «centraux utilisant des voiles particulières :
- voiles rigides rétractables
- tubovoiles tel *l'Alcyone de Cousteau*
- gréement carré : *Ecoliner de Dykstra*
- gréement portique : FR 2 499 932 A1

Ou des gréements de type cerf-volant, par exemple le *Beluga de Skysails.*

Le besoin en termes de surface de voilure atteint rapidement plusieurs milliers de m², particulièrement si l'éolien est visé comme mode principal de propulsion. L'installation d'une telle surface de voilure conduit à des mâts élevés, qui en position centrale nécessite de renforcer la structure et des installation structurales pour drainer la force de traction vers la coque, lesquelles installations structurales augmentent la masse et réduisent le volume de fret disponible. La hauteur des mâts, également dénommée« tirant d'air » interdit les entrées dans les estuaires lorsque ceux-ci sont barrés par des ponts, ce qui est fréquent De plus, la manoeuvre de très grandes voiles est délicate en présence de vent fort ou de rafales ce qui limite leurs possibilités d'utilisation. L'utilisation d'une voile cerf-volant, tel que présenté dans le document US 7 798 083, permet, à surface de voilure égale, de bénéficier d'une force de traction beaucoup plus importante que les voiles traditionnelles. Toutefois ce type de voile reste difficile à manoeuvrer, notamment pour son lancement et sa récupératon, et peu performant pour la navigation au près et pour remonter le vent à vitesse moyenne.

Or, pour un navire dont l'éolien est le mode principal de propulsion, la capacité de naviguer au près, quelque soit le type de voilure, est une condition essentielle pour assurer une certaine constance dans les temps de parcours. Cette capacité ne repose pas que sur la voilure mais également sur l'utilisation d'une dérive ou d'une quille, la présence de cette dérive devenant problématique en zone portuaire, du fait du tirant d'eau qu'elle impose, et implique des phénomènes de gîte dont il doit être tenu compte pour la cargaison ou pour le confort des passagers.

Le document US 3 142 282 décrit un navire de plaisance pourvu d'un gréement dit duplex sur portique

L'invention vise à résoudre les inconvénients de l'art antérieur et concerne à cette fin un navire monocoque, notamment un cargo, comprenant :
a. un gréement, dit duplex, comportant deux mâts espacés transversalement pourvu chacun d'une bôme afin de porter chacun une voile s'étendant entre ledit mât et la bôme, lesdits deux mâts étant liés par des éléments structuraux dits gréement dormant, de sorte à constituer un portique ;
b. des ailerons stabilisateur sous la partie immergée de la coque :
c. caractérisé en ce que la liaison du portique à la coque du navire comprend une liaison pivot selon un axe transversal et que les ailerons stabilisateur sont escamotables.

Ainsi, le gréement duplex permet de doubler la surface de voilure à tirant d'air égal. Les caractéristiques de ce gréement et des dispositifs anti-dérive coopèrent pour permettre au navire objet de l'invention d'être efficace en navigation au près et pour l'installation d'une surface importante de voilure en limitant la hauteur des mâts. L'utilisation d'un gréement duplex permet de connecter lesdits mâts au plus près de la coque et ainsi de drainer les effort de traction vers celle-ci sans l'utilisation de structure de reprise complexe, ce qui permet, en outre, de faciliter l'articulation du mât portique, lequel est ainsi avantageusement affalé, les stabilisateurs étant rétractés pour réduire le tirant d'air et le tirant d'eau lors des manoeuvres portuaires.

L'invention est avantageusement mise en oeuvre selon les modes de réalisation exposés ci-après lesquels sont à considérer individuellement ou selon toute combinaison techniquement opérante.

Avantageusement, le gréement dormant comporte des câbles s'étendant entre les deux mâts du portique. Ainsi, chaque câble d'exploite l'ensemble de la largeur du navire pour le haubanage transversal, le portique constituant une structure rigide transversalement stable.

Selon un mode de réalisation du navire objet de l'invention, le gréement duplex comporte un haubanage longitudinal comprenant des étais liant les têtes des mâts à des points d'ancrages situés sur le pont en avant et en arrière du portique, et il comporte :
d. une voile d'étai sur enrouleur sur un étai liant longitudinalement le portique vers l'avant du navire.

Ainsi la surface de voilure et encore augmentée.

Selon un autre mode de réalisation, le navire objet de l'invention comporte :
e. une voile, dite centrale, et des moyens pour déployer ladite voile entre les mâts du portique du gréement duplex.

Ce mode de réalisation permet d'augmenter la force propulsive sous certaines allures.

Avantageusement, la liaison mécanique du portique du gréement duplex à la coque comporte un pivot d'axe parallèle à l'axe longitudinal du navire qui comporte :
f. des moyens coopérant avec le gréement dormant pour pencher transversalement le portique.

Ce mode de réalisation permet de réduire l'influence de la gîte sur la surface apparente de voilure.

le navire objet de l'invention comporte plusieurs gréements duplex espacés longitudinalement. L'absence de piètement central des mâts et de structure importante pour le drainage des efforts vers la coque, permet de multiplier les mâts et d'augmenter la surface de voilure sans gêner le volume de fret et l'accès à ce volume.

Avantageusement, chaque aileron de stabilisation comporte un profil hydrodynamique, et le navire objet de l'invention comporte :
bi. des moyens pour pivoter lesdits ailerons autour de leur axe central

Ce mouvement permet, en adaptant la portance desdits ailerons de régler les composantes anti-dérive et anti-roulis procurés par ces ailerons.

Avantageusement, le bord de fuite chaque aileron de stabilisation comporte :
bii. un plan articulé et des moyes pour commander l'orientation dudit volet.

Ces plans permettent d'accentuer l'effet de portance de chaque aileron.

Avantageusement, le navire objet de l'invention comporte dans sa coque :
biii. des logements d'escamotage des ailerons de stabilisation, lesdits logements comprenant des volets profilés non-étanches apte à obturer lesdits logements lorsque les ailerons sont déployés.

Les volets, permettent de réduire la traînée hydrodynamique provoquée par la présence des logements vides dans la carène.

Avantageusement, le rapport longueur/largeur de la coque du navire objet de l'invention est inférieur à 5,75 et son coefficient de bloc (Cb) est inférieur à 0,56. Ainsi, la largeur relativement importante de la coque procure au navire objet de l'invention sa capacité d'emport tout en lui confère un comportement à la gîte compatible avec la propulsion éolienne, la finesse de ladite coque permettant d'assurer un bon rendement hydrodynamique dans une large plage de vitesse, tout en conservant un déplacement important

Le coefficient de bloc (Cb) est le coefficient de remplissage d'un parallélépipède rectangle par la carène, c'est-à-dire le rapport entre le volume immergé par le produit de la longueur et de la largeurde la carène mesurées au niveau de la ligne de flottaison et de la profondeur de la carène sous la ligne de flottaison.

Avantageusement, l'étrave du navire objet de l'invention comporte un angle d'entrée dans l'eau inférieur à 14°. Ainsi, contrairement aux navire marchands à propulsion motorisée, optimisés pour une vitesse de croisière, l'étrave e comporte pas de bulbe et sa finesse lui permet des performances hydrodynamiques quasi constantes dans une large plage de vitesses.

Avantageusement, le fond de la carène du navire objet de l'invention est plat sur au moins la moitié de sa longueur. Ainsi, ladite carène est apte à être déposée en toute sécurité sur des tins en cale sèche notamment pour des opérations de maintenance.

Avantageusement, la coque comporte, sur la partie comportant un fond plat, une muraille verticale à l'arrière du navire qui s'évase progressivement vers l'extérieur vers l'avant, le bouchain étant élevé verticalement entre 100% et 30% de la hauteur immergée de l'arrière vers l'avant. Ainsi, le navire objet de l'invention, le navire objet de l'invention est adapté pour la tenue quai et notamment pour une utilisation de type roulier, tout en conservant sa stabilité transversale sous une gîte modérée.

Selon un mode de réalisation avantageux, le navire objet de l'invention comporte des ballasts latéraux et des moyens pourtransférer l'eau entre les ballast. Ainsi, lesdits ballasts permettent rattraper la gîte lors des opérations de chargement/déchargement à quai et de compense automatiquement les déplacements de marchandises lors de ces opérations de sorte à maintenir le navire droit. En mer, ce système de ballast permet de minimiser la gîte permanente prise à cause de l'appui du vent sur le gréement.

Le déplacement du navire objet de l'invention est supérieur à 9000 tonnes (9.10⁶ ka).

Avantageusement le navire objet de l'invention comporte :
g. un moyen de propulsion mécanique.

Ce moyen de propulsion auxiliaire permet de réaliser les manoeuvres portuaires.

Avantageusement, le navire objet de l'invention comporte :
h. un propulseur d'étrave.

Avantageusement, ledit propulseur d'étrave est logé dans un tunnel traversant l'étrave transversalement et qu'il comporte un volet non étanche d'obturation dudit tunnel. Ainsi la présence de ce tunnel n'a pas d'effet défavorable sur la performance de la carène en croisière.

Avantageusement, le navire objet de l'invention comporte :
i. une pile à combustible apte à alimenter les moyens de propulsion mécanique.

Ce mode de production d'énergie est faible producteur de gaz à effet de serre.

L'invention est exposées ci-après selon ses mode de réalisation préférés, nullement limitatifs, et en référence aux figures 1 à 4 dans lesquelles :
- la figure 1 montre selon une vue en perspective de l'avant, un exemple de réalisation d'un navire selon l'invention ;
- la figure 2 montre selon une coupe transversale, les sections de la coque, figure 2A à hauteur du gréement avant, figure 2B au centre du navire et figure 2C à hauteur du gréement arrière ;

- la figure 3 représente des vues en coupes longitudinales à hauteur des 3 ponts intérieur du navire des figures 1 et 2, figure 3A à hauteur du pont principal, figure 3B à hauteur du pont médian et figure 3C à hauteur du pont inférieur ;
- et la figure 4 montre selon une vue en coupe transversale un exemple de réalisation dans lequel les mâts portique sont aptes à être inclinés transversalement.

Figure 1, selon un exemple de réalisation, le navire (100) objet de l'invention est un cargo roulier d'un longueur de 120 mètre pour un déplacement de 9480 tonnes (9,48.10⁶ kg). Selon cet exemple de réalisation, la propulsion principale du navire objet de l'invention est réalisée par deux gréements duplex, comprenant deux mâts (110) portiques pourvus de bômes et supportant des voiles souples de type «bermudien » maintenues au mâts (111, 112) verticaux par des coulisseau. Selon un mode de réalisation alternatif (non représenté), les gréement duplex sont réalisé au moyens de deux ailes rigides. Chaque mât (110) portique comporte deux mâts (111, 112) verticaux, espacés transversalement, et liés entre eux par un gréement dormant constitué selon cet exemple de réalisation par des ensembles de câbles (121) et de bielles (122) s'étendant entre lesdits mâts (111,112) verticaux. Chaque mât (111,112) comporte une bôme (130) les voiles (141, 142) de chaque gréement duplex s'étendant entre ladite bôme (130) et un mât (111, 112) vertical. Les mâts (110) portiques sont maintenus verticaux par un haubanage longitudinal comprenant des étais (151, 152) connectant la tête de mât à l'avant et à l'arrière du bateau. Selon un exemple de réalisation le navire comprend en outre une voile (143) d'étai déroulable installée sur un ou plusieurs de ces étais longitudinaux. Ainsi, selon cette exemple de réalisation la surface de voiles atteint au total 4300 m², ce qui permet de propulser ledit navire à une vitesse moyenne de 11 noeuds en vitesse terrestre. Avantageusement le gréement comprend la possibilité de déployer une voile rigide (non représentée) entre les mâts verticaux (111, 112) de chaque portique.

La coque du navire objet de l'invention comprend des ailerons (161, 162) de stabilisation anti-roulis et anti-dérive, qui s'étendent selon un angle de 75° sous la coque. Lesdits ailerons sont escamotables par pivotement autour d'un axe sensiblement perpendiculaire à la coque au niveau de leur piètement, de sorte à les ranger dans des logements (163) appropriés. Selon un exemple de réalisation, lesdits logements sont fermés par des volets non étanches qui se déplace lors du déploiement desdits ailerons (161, 162), par exemple au moyen accumulateur hydraulique chargé à l'ouverture du volet lors du rangement de l'aileron et qui tend à ramener ledit volet en position fermée. Selon un mode de réalisation avantageux, le navire objet de l'invention comporte des moyens pour pivoter lesdits ailerons (161, 162) autour de leur axe (165) central. La section desdits ailerons est u profil aérodynamique apte à générer une portance sensiblement perpendiculaire à cet axe (165) de rotation de sorte que l'orientation des ailerons par ce pivotement permet de faire varier ladite portance.

Figure 2 selon une section transversale, la carène comporte un fond (260) plat sur plus de la moitié de sa longueur et plus particulièrement entre les sections correspondant au piètement des deux mâts portiques. Figure 2C, le bordé comporte une muraille droite (261) à l'arrière, laquelle se prolonge sensiblement jusqu'à la poupe du navire, afin de faciliter la tenue à quai du navire. Vers l'avant, ladite muraille s'évase vers l'extérieur. Le bouchain (262) s'étend sur toute la hauteur de la coque sous la ligne (200) de flottaison à l'arrière et, figure 2A, sur près de 30 % de cette hauteur vers l'avant. Selon cet exemple de réalisation le navire comporte 3 ponts (241, 242, 243) intérieurs, le pont principal (241) étant au dessus de la ligne (200) de flottaison et les deux autres en dessous.

Figure 3A, selon un exemple de réalisation, le pont principal couvre une surface utile de 1600 m². L'accès à ce pont principal est réalisé au moyen d'une rampe (341) escamotable à l'arrière du navire. Figure 3B selon cet exemple de réalisation le pont médiant (242) couvre une surface de 900 m² et est accessible depuis le pont intérieur principal par une rampe (342). Ainsi, le navire objet de l'invention est un navire roulier, apte à accueillir des véhicule ou des containers transportés par des engins de levage. Figure 3C, selon cet exemple de réalisation le pont inférieur comporte une zone de cargo d'un volume de 400 m³. L'accès entré le pont médian et pont inférieur est réalisé par un monte-charge (344). Avantageusement, le navire objet de l'invention comporte 2 ballasts latéraux très fins (381, 382), afin minimiser la perte de stabilité par carène liquide, reliés entre eux par des conduites (385) de fort diamètre, chacune étant équipée d'une pompe capable de transférer l'eau d'un ballast (381) à l'autre (382). Le transvasement de l'eau d'un ballast (381, 382) à l'autre permet de compenser la gîte tant lors des opérations de chargement à quai qu'en mer. Ainsi, ce dispositifs permettent de maintenir la gîte entre +8° et -8°.

Selon cet exemple de réalisation largeur de la coque au maître-bau est de 21,5 mètres de sorte que le rapport de la longueur sur largeur est de 5,58. Compte tenu du déplacement de 9480 tonnes le coefficient de finesse de la coque est de 5,72, pour un coefficient de bloc de 0,55. Figure 3A, selon cet exemple de réalisation, l'angle (360) d'entrée dans l'eau de l'étrave à la ligne de flottaison est de 14°.

En revenant à la figure 2A ou 2C les mâts portique ont connectés à la coque au niveau du bordé par l'intermédiaire une liaison pivot selon un axe (220) horizontal sensiblement parallèle à la direction transversal du navire. Ainsi, en relâchant les étais de maintien longitudinal desdits mâts portiques ceux-ci sont aptes à être inclinés, voir affalés sur le pont du navire, afin par exemple de passer sous un ouvrage d'art barrant une embouchure.

Figure 4, selon un exemple de réalisation, la connexion des mâts portiques à la coque comporte une articulation d'axe parallèle à la direction longitudinale, et le gréement dormant est configuré de telle sorte que ledit portique constitue un parallélogramme déformable. Ainsi, il est possible d'incliner transversalement le dit mât portique de sorte à optimiser l'orientation du gréement en fonction de la gîte.

En revenant à la figure 1, le navre objet de l'invention comporte avantageusement des moyens de propulsion mécanique constitué par exemple d'un moteur (190) monté en nacelle, fixe ou orientable, couramment désigné sous le terme anglosaxon de « *pod* ». Ledit moteur, électrique ou hydraulique entraîne une hélice pour les manoeuvres portuaires ou pour suppléer la traction éolienne pour des vents inférieurs à 4 beauforts. Additionnellement, le dispositif de propulsion mécanique comporte un propulseur d'étrave (191) placé dans un tunnel traversant la coque transversalement. Avantageusement ledit tunnel est obturé par un volet non étanche en croisière de sorte à limiter son influence hydrodynamique. Avantageusement ces moyens de propulsion mécanique sont alimentés en énergie, directement ou indirectement au moyen du pile à combustible.

## Revendications

1. Navire (100) monocoque, notamment un cargo, dont le déplacement est supérieur à 9000 tonnes (9.10⁶ Kg) comprenant :
a. plusieurs gréements (110) espacés longitudinalement, dits gréements duplex, chaque gréement duplex comportant deux mâts (111, 112) espacés transversalement pourvu chacun d'une bôme (130) afin de porter chacun une voile (141, 142) s'étendant entre ledit mât et la bôme (130), lesdits deux mâts (111, 112) étant liés par des éléments structuraux (121, 122), dits gréement dormant, comportant des câbles (121) s'étendant entre les deux mâts, de sorte à constituer un portique ;
b. des ailerons (161, 162) stabilisateur sous la partie immergée de la coque ;
c. **caractérisé en ce que** la liaison du portique (110) de chaque gréement duplex à la coque du navire comprend une liaison pivot selon un axe (220) transversal et que les ailerons (161, 162) stabilisateur sont escamotables.

2. Navire (100) selon la revendication 1, comprenant un gréement duplex comportant un haubanage longitudinal comprenant des étais (151, 152) liant les têtes des mâts à des points d'ancrages situés sur le pont en avant et en arrière du portique, et comporte :
d. une voile d'étai (143) sur enrouleur sur un étai liant longitudinalement le portique vers l'avant du navire

3. Navire selon la revendication 1, comportant :
e. une voile, dite centrale, et des moyens pour déployer ladite voile entre les mâts (111, 112) du portique d'un gréement duplex.

4. Navire selon la revendication 1, comprenant un gréement duplex dans lequel la liaison mécanique du portique dudit gréement duplex à la coque comporte un pivot d'axe parallèle à l'axe longitudinal du navire, et qu'il comporte :
f. des moyens coopérant avec le gréement dormant pour pencher transversalement le portique.

5. Navire selon la revendication 1, dans lequel chaque aileron (161, 162) de stabilisation comporte un profil hydrodynamique, et qu'il comporte :
bi. des moyens pour pivoter lesdits ailerons autour de leur axe(165) central.

6. Navire selon la revendication 5, dans lequel le bord de fuite chaque aileron de stabilisation comporte :
bii. un plan articulé et des moyens pour commander l'orientation dudit volet.

7. Navire selon la revendication 1, comportant dans sa coque :
biii. des logements (163) d'escamotage des ailerons (161, 162) de stabilisation lesdits logements comprenant des volets profilés non-étanches apte à obturer lesdits logements lorsque les ailerons sont déployés.

8. Navire selon la revendication 1, dans lequel le rapport longueur/largeur de la coque est inférieur à 5,75 et son coefficient de bloc (Cb) est inférieur à 0,56.

9. Navire selon la revendication 8, dans lequel l'étrave comporte un angle (360) d'entrée dans l'eau inférieur à 14°.

10. Navire selon la revendication 8, dans lequel le fond (260) de la carène est plat sur au moins la moitié de sa longueur.

11. Navire selon la revendication 10, dans lequel la coque comporte, sur la partie comportant un fond plat, une muraille (261) verticale à l'arrière du navire qui s'évase progressivement vers l'extérieur vers l'avant, le bouchain (262) étant élevé verticalement entre 100% et 30% de la hauteur immergée de l'arrière vers l'avant.

12. Navire selon la revendication 8, comportant des ballast (381, 382) latéraux et des moyens (385) pour transférer l'eau entre les ballast.

13. Navire selon la revendication 8, comportant :
g. un propulseur (190) mécanique monté en nacelle ;
h. un propulseur (191) d'étrave.

14. Navire selon la revendication 13, dans lequel le propulseur d'étrave est logé dans un tunnel traversant l'étrave transversalement et qu'il comporte un volet non étanche d'obturation dudit tunnel.

15. Navire selon la revendication 13, comportant :
i. une pile à combustible apte à alimenter les moyens de propulsion mécanique (190, 191).

## Patentansprüche

1. Einrumpfschiff (100), insbesondere Frachtschiff, dessen Verdrängung größer als 9000 Tonnen (9.10⁶ kg) ist, umfassend:
a. mehrere Riggs (110), die längs beabstandet sind, Duplex-Riggs genannt, wobei jedes Duplex-Rigg zwei Masten (111, 112) umfasst, die quer beabstandet und jeweils mit einem Baum (130) versehen sind, um je ein Segel (141, 142) zu tragen, die sich zwischen dem Mast und dem Baum (130) erstrecken, wobei die beiden Masten (111, 112) durch Strukturelemente (121, 122), stehendes Rigg genannt, verbunden sind, umfassend Seile (121), die sich zwischen den beiden Masten erstrecken, um einen Rahmen zu bilden;
b. Stabilisierungsflossen (161, 162) unter dem eingetauchten Teil des Rumpfes;
c. **dadurch gekennzeichnet, dass** die Verbindung des Rahmens (110) jedes Duplex-Riggs mit dem Rumpf des Schiffes eine Schwenkverbindung entlang einer Querachse (220) umfasst, und dass die Stabilisierungsflossen (161, 162) einziehbar sind.

2. Schiff (100) nach Anspruch 1, umfassend ein Duplex-Rigg, umfassend eine Längsverspannung, umfassend Stützen (151, 152), die die Köpfe der Masten mit Verankerungspunkten verbinden, die sich auf der Brücke vor und hinter dem Rahmen befinden, und umfassend:
d. ein Stagsegel (143) auf einer Aufrollvorrichtung auf einer Stütze zur Längsverbindung des Rahmens mit dem vorderen Bereich des Schiffes.

3. Schiff nach Anspruch 1, umfassend:
e. ein so genanntes Zentralsegel und Mittel, um das Segel zwischen den Masten (111, 112) des Rahmens eines Duplex-Riggs zu entfalten.

4. Schiff nach Anspruch 1, umfassend ein Duplex-Rigg, bei dem die mechanische Verbindung des Rahmens des Duplex-Riggs mit dem Rumpf einen Zapfen mit einer Achse parallel zur Längsachse des Schiffes umfasst, und umfassend:
f. Mittel, die mit dem stehenden Rigg zusammenwirken, um den Rahmen quer zu neigen.

5. Schiff nach Anspruch 1, bei dem jede Stabilisierungsflosse (161, 162) ein hydrodynamisches Profil umfasst, und umfassend:
bi. Mittel zum Schwenken der Flossen um ihre Zentralachse (165).

6. Schiff nach Anspruch 5, bei dem die Hinterkante jeder Stabilisierungsflosse Folgendes umfasst:
bii. eine angelenkte Ebene und Mittel, um die Ausrichtung der Klappe zu steuern.

7. Schiff nach Anspruch 1, umfassend in seinem Rumpf:
biii. Lagerungen (163) zum Einziehen der Stabilisierungsflossen (161, 162), wobei die Lagerungen nicht dichte Profilklappen umfassen, die geeignet sind, die Lagerungen zu verschließen, wenn die Flossen ausgeklappt sind.

8. Schiff nach Anspruch 1, bei dem das Längen-/Breiten-Verhältnis des Rumpfes kleiner als 5,75 und sein Blockkoeffizient (Cb) kleiner als 0,56 ist.

9. Schiff nach Anspruch 8, bei dem der Bug einen Wassereintrittswinkel (360) kleiner als 14° umfasst.

10. Schiff nach Anspruch 8, bei dem der Boden (260) des Kiels auf mindestens der Hälfte seiner Länge flach ist.

11. Schiff nach Anspruch 10, bei dem der Rumpf auf dem Teil, umfassend einen flachen Boden, eine vertikale Wand (261) hinten am Schiff umfasst, die sich progressiv nach außen nach vorne erweitert, wobei die Kimm (262) vertikal zwischen 100 % und 30 % der eingetauchten Höhe von hinten nach vorne erhöht ist.

12. Schiff nach Anspruch 8, umfassend seitlichen Ballast (381, 382) und Mittel (385), um das Wasser zwischen den Ballasten zu transferieren.

13. Schiff nach Anspruch 8, umfassend:
g. ein mechanisches Ruder (190), das gondelartig montiert ist;
h. ein Bugstrahlruder (191).

14. Schiff nach Anspruch 13, bei dem das Bugstrahlruder in einem den Bug durchquerenden Tunnel angeordnet ist, und dass es eine nicht dichte Klappe zum Verschließen des Tunnels umfasst.

15. Schiff nach Anspruch 13, umfassend:
i. eine Brennstoffzelle, die geeignet ist, die mechanischen Ruder (190, 191) zu versorgen.

## Claims

1. A single-hulled vessel (100), particularly a cargo vessel, with displacement above 9000 tons (9.10₆Kg) comprising:
a. several rigging systems (110) spaced longitudinally, known as duplex rigging systems, wherein each duplex rigging system comprises two masts (111, 112) spaced transversally, each having a boom (130) in order to carry a sail (141, 142) each, extending between said mast and the boom (130), wherein said two masts (111, 112) are linked by structural elements (121, 122), known as standing rigging systems, comprising cables (121) extending between the two masts, so as to constitute a gantry;
b. stabilizer fins (161, 162) under the immersed part of the hull;
c. **characterized in that** the connection between the gantry (110) of each duplex rigging system with the hull of the vessel comprises a pivot link along a transversal axis (220) and the stabilizer fins (161, 162) can be folded away.

2. A vessel (100) according to claim 1, comprising a duplex rigging system including longitudinal guying including stays (151, 152) connecting the tops of the masts to anchoring points located on the deck at the fore and aft of the gantry, and comprises:
d. a stay sail (143) on a furler on a stay that connects the gantry longitudinally at the fore of the vessel.

3. A vessel according to claim 1, comprising:
e. a sail known as the central sail and means to unfurl said sail between the masts (111, 112) of the gantry of a duplex rigging system.

4. A vessel according to claim 1, comprising a duplex rigging system in which the mechanical connection of the gantry of said duplex rigging system with the hull includes a pivot with an axis parallel to the longitudinal line of the vessel, and comprises:
f. means that cooperate with the standing rigging to tilt the gantry transversally.

5. A vessel according to claim 1, wherein each stabilizing fin (161, 162) comprises a hydrodynamic profile and comprises:
bi. means for turning said fins around their central axis (165).

6. A vessel according to claim 5, wherein the trailing edge of each stabilizing fin comprises:
bii. an articulated plane and means to control the direction of said flap.

7. A vessel according to claim 1, comprising in its hull:
biii. recesses (163) for folding away the stabilizing fins (161, 162), wherein said recesses comprise non-sealed profiled flaps suitable for shutting said recesses when the fins are extended.

8. A vessel according to claim 1, wherein the length/width ratio of the hull is below 5.75 and its block coefficient (Cb) is below 0.56.

9. A vessel according to claim 8, wherein the bow comprises an angle of entrance (360) into the water below 14°.

10. A vessel according to claim 8, wherein the base (260) of the bottom is flat over at least half its length.

11. A vessel according to claim 10, wherein the hull comprises, over the part comprising a flat bottom, a vertical side (261) at the aft of the vessel which gradually flares outward towards the fore, wherein the bilge (262) is raised vertically between 100% and 30% of the immersed height from the aft to the fore.

12. A vessel according to claim 8, comprising lateral ballast tanks (381, 382) and means (385) for transferring water between the ballast tanks.

13. A vessel according to claim 8, comprising:
g. a mechanical thruster (190) mounted on a platform;
h. a bow thruster (191).

14. A vessel according to claim 13, wherein the bow thruster is placed in a tunnel passing transversally through the bow, and it comprises a non-sealed flap for shutting said tunnel.

15. A vessel according to claim 13, comprising:
i. a fuel cell suitable for powering the mechanical thrusting means (190, 191).
